# EUROPÄISCHE PATENTSCHRIFT

(11) **EP 1 600 497 B1**
(45) Veröffentlichungstag und Bekanntmachung des Hinweises auf die Patenterteilung: **16.07.2014**
(21) Anmeldenummer: 05011007.1
(22) Anmeldetag: 20.05.2005
(51) Int. Cl.: C11D 3/02, C11D 3/06, C11D 3/08, C11D 3/10, C11D 1/72, C11D 3/37

(54) **Maschinenreiniger, insbesondere für 3in1-Geschirrspülmaschinen**
Machine cleaner, particularly for 3-in-1 dishwashing machines
Nettoyant pour machines, en particulier pour lave-vaisselles 3en1

(30) Priorität: 24.05.2004 DE 102004025816
(43) Veröffentlichungstag der Anmeldung: 30.11.2005
(73) Patentinhaber: Budich International GmbH, 32120 Hiddenhausen (DE)
(72) Erfinder: Budich, Meinrad, 32609 Hüllhorst (DE); Vorfeld, Udo, Dr., 32051 Herford (DE)
(74) Vertreter: Beckord, Klaus

(56) Entgegenhaltungen:
- WO-A-02/070640
- WO-A-02/074891
- WO-A-03/006594
- WO-A-03/035819
- US-A- 5 114 607

## Beschreibung

Die vorliegende Erfindung betrifft die Verwendung eines Maschinenreinigers, welcher insbesondere zur Verwendung in einer Geschirrspülmaschine, besonders bevorzugt zur Verwendung in einer 3in1-Geschirrspülmaschine geeignet ist.

Obgleich moderne Geschirrspülmaschinen eine Vielzahl unterschiedlicher Spülprogramme besitzen, die sich in Dauer und Temperatur der jeweiligen Spülgänge voneinander unterscheiden, besteht der Reinigungs-Programmablauf im wesentlichen aus Vorspülgang, Hauptreinigungsgang, mehreren Spülgängen mit Klarspülung und Trocknung.

Während das Geschirrspülmittel, das die eigentliche Reinigungswirkung entfaltet, zu Beginn des Hauptreinigungsgangs zugesetzt wird, kommen im Klarspülgang spezielle Klarspüler zum Einsatz, die verhindern sollen, dass beim Spülen mit Wasser Wassertröpfchen auf dem Spülgut zurückbleiben, die nach Antrocknen Flecken aus in den Tropfen gelösten bzw. dispergierten Substanzen und Salzen zurücklassen.

Sowohl die Reinigungsleistung des zugesetzten Geschirrspülmittels als auch die Klarspülleistung des verwendeten Klarspülers werden durch die gesteuerte Verwendung von enthärtetem Wasser erheblich verbessert.

Die meisten Geschirrspülmaschinen verwenden einen integrierten Ionenaustauscher zur Enthärtung des eingespeisten Leitungs- oder Brunnenwassers.

Die Härte des verwendeten Wassers ist in Deutschland von Region zu Region sehr unterschiedlich und wird durch den integrierten Ionenaustauscher erheblich verringert. Je nach Wasserhärte des eingespeisten Wassers wird der Ionenaustauscher durch mehr oder minder häufiges Spülen mit konzentrierten Natriumchlorid-Salzlösungen regeneriert.

Diese drei Funktionalitäten, nämlich zum einen die Reinigungswirkung des Geschirrspülmittels, zum anderen die Klarspülwirkung des Klarspülers und zum dritten die gezielte Verwendung von enthärtetem Wasser wurden bisher über drei getrennte Dosierungseinrichtungen zu verschiedenen Zeitpunkten im Geschirrspülzyklus zudosiert.

Seit geraumer Zeit befinden sich jedoch Geschirrreinigerkompositionen auf dem Markt, die sogenannten 3in1-Tabs, die alle drei beschriebenen Funktionalitäten in einer Geschirrreiniger-Tablette enthalten.

Gewöhnlich bestehen diese Produkte aus reinigenden und klarspülenden Inhaltsstoffen, die mit einem sogenannten Salzersatzstoff kombiniert sind.

Die verwendeten reinigenden Inhaltsstoffe sind zwischenzeitlich hinlänglich bekannt und beschrieben. Bei den klarspülenden Inhaltsstoffen handelt es sich um spezielle nichtionische Tenside und Polymere mit substantiver Wirkung auf harte Oberflächen.

Als sogenannter Salzersatz finden gewöhnlich modifizierte Polyacrylate Verwendung, die in Kombination mit weiteren calciumcarbonat- und calciumphosphatbindenden bzw. dispergierenden Inhaltsstoffen formuliert werden.

Bei der Verwendung dieser sogenannten 3in1-Geschirrspülmaschinen-Tabs treten häufig Probleme auf, da die üblichen Geschirrspülmaschinen nicht für die Verwendung dieser 3in1-Tabs entwickelt worden sind.

Seit kurzem sind jedoch Geschirrspülmaschinen auf dem Markt, die speziell für die Verwendung von 3in1-Tabs konzipiert worden sind.

Bei diesen Maschinen steht der Convenience-Gedanke im Vordergrund. Die Dosierung von Klarspüler und der Betrieb des Ionenaustauschers kann manuell unterdrückt werden, so dass ein kontinuierliches Befüllen der entsprechenden Vorratsgefäße entfällt.

Sowohl bei den alt hergebrachten als auch den neuen Geschirrspülmaschinen treten nach häufiger Benutzung Ablagerungen von Fetten, Eiweißstoffen, mineralischen Stoffen sowohl im Spülraum als auch in den technischen Bestandteilen des Geräts auf, die mit einem sogenannten Maschinenreiniger bzw. Maschinenpfleger von Zeit zu Zeit entfernt werden sollten, um Schäden zu verhindern.

Diese Produkte sind so zusammengesetzt, dass sie unter Berücksichtigung der einwandfreien Funktionsweise des Klarspüler-Dosiersystems und der Wasserenthärtungsanlage ein optimales Reinigungsergebnis erzielen. Ein Beispiel eines solchen Maschinenreinigers findet man unter www.propack-h.at.

Werden diese bisherigen Maschinenreiniger jedoch in den modernen 3in1-Geschirrspülmaschinen eingesetzt, so müssen sie auch in Verbindung mit hartem Wasser und ohne Zusatz von Klarspüler durch die zu reinigende Maschine ein ähnlich gutes Reinigungsergebnis erzielen.

Somit ist es die Aufgabe der vorliegenden Erfindung, einen Maschinenreiniger bereitzustellen, der auch in den modernen 3in1-Geschinspülmaschinen ein ähnlich gutes Reinigungsergebnis liefert wie die herkömmlichen Maschinenreiniger in den herkömmlichen Geschirrspülmaschinen.

Zur Lösung dieser Aufgabe stellt die Erfindung die Verwendung eines modifizierten Maschinenreinigers bereit, der auch bei hohen Wasserhärten und ohne Verwendung eines separaten Klarspülers ein optimales Reinigungsergebnis bei der Geschirrspülmaschinenreinigung erzielt und auch in dieser Hinsicht die Vorgänge für den Verbraucher so einfach wie möglich macht.

Der erfindungsgemäß verwendete Maschinenreiniger umfasst einen alkalischen Reiniger zur Reinigung harter Oberflächen sowie ein integriertes Enthärter- und Klarspülersystem.

Bei dem Reiniger handelt es sich um einen stark alkalischen Reiniger, wobei der pH-Bereich (einer 1%-tigen Lösung) bei 12 bis 14 liegt.

Der Reiniger enthält dabei wie ein herkömmlicher Reiniger ein Alkalisystem aus Natriumhydroxid, Soda, Natriummetasilikat und Pentanatriumtripolyphosphat

Der Anteil des Reinigers in dem Maschinenreiniger beträgt insgesamt 78 - 97 Gew.-%, vorzugsweise 84 - 91 Gew.-%, besonders bevorzugt 85 Gew.-%.

Natriumhydroxid ist in dem Alkalisystem in einer Menge von 10 - 60 Gew.-% enthalten.

Der Reiniger enthält bevorzugt Pentanatriumtripolyphosphat in einer Menge von 5 - 60 Gew.-%, vorzugsweise 15 - 60 Gew.-%, besser 15 - 50 Gew.-%, am besten 15 - 40 Gew. %.

Das integrierte Enthärter- und Klarspülersystem des Maschinenreinigers umfasst bevorzugt ein Tensidsystem mit starker Substantivität zu harten Oberflächen. Dieses Tensid wird im Reinigungsgang von den gereinigten Oberflächen adsorbiert und verbleibt dort als dünne Schicht bis in den Klarspülgang. Die auf den Oberflächen verbleibenden Tensid- und Polymerschichten führen dazu, dass sich nach dem Trocknen keine Wasserflecken und Ablagerungen auf der Oberfläche bilden.

Das integrierte Enthärtersystem enthält vorzugsweise ein Gemisch aus Polyacrylsulfonat mit einem Molekulargewicht von 5.000 bis 50.000 g/mol und Polyacrylat-Copolymer mit einem Molekulargewicht von 2.000 bis 100.000 g/mol und liegt bevorzugt in einem Anteil von 1 - 12 Gew.-%, insbesondere 1 - 10 Gew.-%, besser 2 - 8 Gew.-%, am besten 3 - 4 Gew.-% vor.

Das Verhältnis von Polyacrylsulfonat zu Polyacrylat-Copolymer wird dem verwendeten Reiniger angepasst.

Konkrete Beispiele für das Enthärtersystem sind Gemische von Polyacrylsulfonat (wie z.B. Acusol 587, Acusol 588 Produkte von Rohm und Haas) und Polyacrylat-Copolymere (wie z.B. Alcosperse 175 (ein Produkt von Alco-Chemical) oder Sokalan CP 5, ein Produkt der BASF).

Das integrierte Klarspülersystem enthält vorzugsweise ein nichtionisches Tensid auf Basis eines ethoxylierten Fettalkohols und ist in einer Menge von 1 - 10 Gew.-%, insbesondere 1 - 5 Gew.-%, besser 1 - 4 Gew.-%, am besten ca. 2 Gew.-% enthalten.

Beispiele für das Tensid im Klarspülersystem des erfindungsgemäß verwendeten Maschinenreinigers sind Dehypon 124 (Produkt von Cognis), Plurafac SLF und Plurafac LF 431 (Produkte der BASF).

Die gegenwärtigen Erfinder haben bei ihren Untersuchungen festgestellt, dass Enthärter- und Klarspülerkomponenten des erfindungsgemäß verwendeten Maschinenreinigers synergistische Effekte entwickeln, so dass mit dem erfindungsgemäß verwendeten Maschinenreiniger eine überraschend gute Glanz-Reinigungswirkung erzielt wird.

Weiterhin kann der erfindungsgemäß verwendete Maschinenreiniger zusätzlich sulfonierte Polystyrole und sulfonierte Polystyrol-Maleinsäure-Mischpolymerisate mit einem Molekulargewicht von 15.000 - 1.000.000 g/mol in einer Menge von 0,1 - 5,0 Gew.-% enthalten.

Dieses Polymersystem verhindert das Ablagern der durch die Wasserhärte gebildeten Ca-Salze, indem es diese fein dispergiert und während des Spülwasserwechsels in der Schwebe hält.

Zusätzlich kann der erfindungsgemäß verwendete Reiniger ein Phosphonat enthalten, welches zusätzlich die Ablagerung der durch die Wasserhärte gebildeten Ca-Salze verhindert.

Weiterhin können Bleichsysteme und/oder Enzyme als fakultative Bestandteile enthalten sein. Als Bleichsystem kann z.B. ein System aus Perboratmonohydrat und TAED verwendet werden. Als Enzyme eignen sich beispielsweise Protease und Amylase für die Spaltung von Eiweiß und Stärke.

Der erfindungsgemäß verwendete Maschinenreiniger kann aus einer flüssigen, pulverförmigen oder festen extrudierten oder gegossenen Form oder einer gepressten Tablette mit variabler Schichtdicke bestehen.

Reiniger-, Enthärter- und Klarspülersystem können dabei auch in getrennten Einheiten vorliegen, die entweder zusammen oder separat zugegeben werden können.

Der erfindungsgemäß verwendete Maschinenreiniger läßt sich nicht nur zur Reinigung von Geschirrspülmaschinen verwenden, sondern kann auch zur Reinigung gewerblicher Maschinen verwendet werden, die gewöhnlich mit neutralen bis alkalischen Reinigungsmitteln gesäubert werden und keinen integrierten Ionenaustauscher und keine Klarspülerdosierung besitzen. Beispiele hierfür sind andere Küchengeräte wie gewerbliche Spülmaschinen, Backöfen, Grillautomaten, Convektomaten und Entfettungsanlagen. Kochbehälter und verschmutzte Einzelteile aus dem gewerblichen Küchenbereich können ebenfalls mit dem erfindungsgemäß verwendeten Maschinenreiniger gesäubert werden.

Besonders bevorzugt wird der Maschinenreiniger allerdings zum Reinigen verschmutzter Geschirrspülmaschinen, insbesondere zum Reinigen verschmutzter 3in1-Geschirrspülmaschinen verwendet.

Die vorliegende Erfindung wird nun weiter anhand der folgenden Beispiele erläutert. Die Prozentangaben erfolgen dabei in Gewichtsprozent.

Zur Erarbeitung der Wirkstoffverhältnisse wurden Reinigungsversuche nach IKW-Methode für Anschmutzung + Beladung mit 200 g zusätzlicher Fett- und Eiweißlast in Haushaltsgeschirrspülmaschinen der Marke Miele G646 plus durchgeführt.

Die Ergebnisse der Untersuchungen sind in den Tabellen I und II wiedergegeben. Für die Maschinenreinigung werden ca. 2 - 4 50 g-Tabs (entsprechend 10 - 20 g/l) benötigt.

Das Klarspüler/Dispergiersystem (Tenside und Polymer) liegt bei der Maschinenreinigung optimal bei ca. 16 %.

Eine Rahmenrezeptur für den Maschinenreiniger setzt sich wie folgt zusammen:

| | |
|---|---|
| Tensid: Ethoxylat | |
| wie Tensid (Plurafac LF 431) | 2 - 8 % |
| Natriumtripolyphosphat (STP) | 10 - 55 % |
| Natriumhydroxid (NaOH) | 0 - 45 % |
| Natriummetasilikat (MeSi) | 5 - 20 % |
| Soda | 5 - 20 % |
| Polyacrylsulfonat (PAS) (Acusol 587) | 3 - 10 % |
| Polyacrylat-Copolymer (CP) (Sokalan CP 5) | 2 - 7 % |

In der folgenden Tabelle I sind weitere typische Rezepturen für Maschinenreiniger angegeben, wobei Beispiel IV ein erfindungsgemäßes Beispiel darstellt. Die Angaben sind dabei wieder in Gewichtsprozent.

**Tabelle I**

| | I | II | III | IV |
|---|---|---|---|---|
| Tensid | 3 | 3 | 8 | 2 |
| STP | 40 | 30 | 20 | 16 |
| NaOH | - | - | - | 40 |
| MeSi | 27 | 37 | 50 | 20 |
| Soda | 24 | 20 | 14 | 19 |
| PAS | 4 | 5 | 5 | - |
| CP | 2 | 5 | 3 | 3 |

Press- und Bersthilfen sowie löslichkeitsretardierende Wirkstoffe werden vom Soda- und MeSi-Gehalt abgezogen.

Die verschiedenen Rezepturen wurden in Hinblick auf Härtebindung, Glanz und Reinigungswirkung untersucht. Die Leistungsergebnisse sind in der nachfolgenden Tabelle II dargestellt.

**Tabelle II**

| | IKW-Methode | | | |
|---|---|---|---|---|
| | plus zusätzliche Schmutzlast | | | |
| | I | II | III | IV |
| Härtebindung | ++ | ++ | ++ | +++ |
| Glanz | + | ++ | ++ | ++ |
| Reinigungswirkung | ++ | ++ | ++ | ++ |

| | | | | |
|---|---|---|---|---|
| + befriedigend, ++ gut, +++ sehr gut | | | | |

## Patentansprüche

1. Verwendung eines Maschinenreinigers, welcher einen alkalischen Reiniger zur Reinigung harter Oberflächen sowie ein integriertes Enthärter- und Klarspülersystem umfasst, zum Reinigen von Geschirrspülmaschinen und anderen Küchengeräten, nämlich gewerblichen Spülmaschinen, Backöfen, Grillautomaten, Convektomaten und Entfettungsanlagen, **dadurch gekennzeichnet, dass** der Reiniger ein Alkalisystem aus Natriumhydroxid, Soda, Natriummetasilikat und Pentanatriumtripolyphosphat umfasst, welche insgesamt in einem Anteil von 78 - 97 Gew.-% vorliegen, wobei das Alkalisystem Natriumhydroxid in einer Menge von 10 - 60 Gew.-% umfasst, und eine 1%ige Lösung des Reinigers einen pH-Wert in dem Bereich von 12 bis 14 aufweist.

2. Verwendung nach Anspruch 1, **dadurch gekennzeichnet, dass** das integrierte Enthärtersystem ein Gemisch aus Polyacrylsulfonat mit einem Molekulargewicht von 5.000 bis 50.000 g/mol und Polyacrylat-Copolymer mit einem Molekulargewicht von 2.000 bis 100.000 g/mol ist und in einem Anteil von 1 - 12 Gew.-%, insbesondere 1 - 10 Gew.-%, besser 2 - 8 Gew.-%, am besten 3 - 4 Gew.-% enthalten ist.

3. Verwendung nach Anspruch 1 oder 2, **dadurch gekennzeichnet, dass** das integrierte Klarspülersystem ein nichtionisches Tensid auf Basis eines ethoxylierten Fettalkohols ist und in einer Menge von 1 - 10 Gew.-%, besser 1 - 5 Gew.-%, am besten ca. 2 Gew.-% enthalten ist.

4. Verwendung nach einem der Ansprüche 1 bis 3, **dadurch gekennzeichnet, dass** der Maschinenreiniger zusätzlich sulfonierte Polystyrole und sulfonierte Polystyrol-Maleinsäure-Mischpolymerisate mit einem Molekulargewicht von 15.000 - 1.000.000 g/mol in einer Menge von 0,1 - 5,0 Gew.-% enthält.

5. Verwendung nach einem der Ansprüche 1 bis 4, **dadurch gekennzeichnet, dass** der Reiniger Pentanatriumtripolyphosphat in einer Menge von 5 - 60 Gew.-%, insbesondere 15 - 60 Gew.-%, besser 15 - 50 Gew.-%, am besten 15 - 40 Gew.-% enthält.

6. Verwendung nach einem der Ansprüche 1 bis 5, **dadurch gekennzeichnet, dass** der Maschinenreiniger aus einer flüssigen, pulverförmigen oder festen extrudierten oder gegossenen Form oder einer gepressten Tablette mit variabler Schichtdicke besteht.

7. Verwendung nach einem der Ansprüche 1 bis 6, **dadurch gekennzeichnet, dass** Reiniger-, Enthärter- und Klarspülersystem in dem Maschinenreiniger in getrennten Einheiten vorliegen.

8. Verwendung nach einem der Ansprüche 1 - 7, **dadurch gekennzeichnet, dass** der Maschinenreiniger in Form einer 1-phasigen Tablette, besser in Form einer 2-phasigen Tablette, am besten in Form einer 3-phasigen Tablette vorliegt.

9. Verwendung nach einem der Ansprüche 1 - 8, **dadurch gekennzeichnet, dass** die mittlere Wirkstoffphase der Tablette mehr als 80 Gew. % Natriumhydroxid und/oder Natriummetasilikat enthält.

10. Verwendung nach einem der Ansprüche 1 - 9, **dadurch gekennzeichnet, dass** der Maschinenreiniger zum Reinigen verschmutzter Geschirrspülmaschinen, insbesondere zum Reinigen verschmutzter 3in1-Geschirrspülmaschinen verwendet wird.

## Claims

1. Use of a machine cleaner which comprises an alkaline cleaner for cleaning hard surfaces and an integrated softening and rinsing system for cleaning dishwashers and other kitchen appliances, namely commercial dishwashers, ovens, grills, combi-steamers and degreasing installations, **characterized in that** the cleaner comprises an alkaline system made up of sodium hydroxide, soda, sodium metasilicate and pentasodium tripolyphosphate, which are present in a fraction of 78 - 97 % by wt. overall, wherein the alkaline system comprises sodium hydroxide in a quantity of 10 - 60 % by wt. and a 1 % solution of the cleaner has a pH value in the range 12 to 14.

2. The use according to claim 1, **characterized in that** the integrated softening system is a mixture of polyacrylic sulfonate with a molecular weight of 5,000 to 50,000 g/mol and polyacrylate copolymer with a molecular weight of 2,000 to 100,000 g/mol and is contained in a fraction of 1 - 12 % by wt., in particular 1 - 10 % by wt., preferably 2 - 8 % by wt., most preferably 3 - 4 % by wt..

3. The use according to claim 1 or 2, **characterized in that** the integrated rinsing system is a non-ionic surfactant based on an ethoxylated fatty alcohol and is contained in a quantity of 1 - 10 % by wt., preferably 1 - 5 % by wt., most preferably approx. 2 % by wt..

4. The use according to one of the claims 1 to 3, **characterized in that** the machine cleaner additionally contains sulfonated polystyrene and sulfonated polystyrene maleic acid mixed polymers with a molecular weight of 15,000 - 1,000,000 g/mol in a quantity of 0.1 - 5.0 % by wt..

5. The use according to one of the claims 1 to 4, **characterized in that** the cleaner contains pentasodium tripolyphosphate in a quantity of 5 - 60 % by wt., in particular 15 - 60 % by wt., preferably 15 - 50 % by wt., most preferably 15 - 40 % by wt..

6. The use according to one of the claims 1 to 5, **characterized in that** the machine cleaner comprises a liquid, powder or solid extruded or cast form or a pressed tablet with a variable layer thickness.

7. The use according to one of the claims 1 to 6, **characterized in that** cleaning, softening and rinsing systems are present in the machine cleaner in separate units.

8. The use according to one of the claims 1 - 7, **characterized in that** the machine cleaner is present in the form of a 1-phase tablet, preferably in the form of a 2-phase tablet, most preferably in the form of a 3-phase tablet.

9. The use according to one of the claims 1 - 8, **characterized in that** the mean active ingredient phase of the tablet contains more than 80 % by wt. sodium hydroxide and/or sodium metasilicate.

10. The use according to one of the claims 1 - 9, **characterized in that** the machine cleaner is used for cleaning dirty dishwashers, in particular for cleaning dirty 3in1 dishwashers.

## Revendications

1. Utilisation d'un nettoyant machine, lequel comprend un produit de lavage alcalin pour nettoyer les surfaces dures, ainsi qu'un système antitartre et de rinçage intégré pour nettoyer des lave-vaisselle et d'autres appareils électro-ménagers, à savoir des lave-vaisselle industriels, des fours, des grills électriques, des fours multifonctions et des lignes de dégraissage, **caractérisée en ce que** le produit de lavage comprend un système alcalin d'hydroxyde de sodium, de soude, de métasilicate de sodium et de tripolyphosphate pentasodique , qui se présentent au total dans une part de 78 à 97 % en poids, le système alcalin comprenant de l'hydroxyde de sodium dans une quantité de 10 à 60 % en poids et une solution à 1 % du produit de lavage présentant une valeur pH de l'ordre de 12 à 14.

2. Utilisation selon la revendication 1, **caractérisée en ce que** le système antitartre intégré est un mélange de polyacrylique sulfonate d'un poids moléculaire de 5.000 à 50.000 g/mol et d'un copolymère de polyacrylate d'un poids moléculaire de 2.000 à 100.000 g/mol et **en ce qu'**il est contenu dans une part de 1 à 12 % en poids, notamment de 1 à 10 % en poids, mieux de 2 à 8 % en poids, le mieux de 3 à 4 % en poids.

3. Utilisation selon la revendication 1 ou la revendication 2, **caractérisée en ce que** le système de rinçage est un tensioactif non ionique sur base d'un alcool gras éthoxylé et **en ce qu'**il est contenu dans une quantité de 1 à 10 % en poids, mieux de 1 à 5 % en poids, le mieux d'env. 2 % en poids.

4. Utilisation selon l'une quelconque des revendications 1 à 3, **caractérisée en ce que** le nettoyant machine contient en supplément des polystyrènes sulfonés et des polymères mixtes sulfonés de polystyrène-acide maléique d'un poids moléculaire de 15.000 à 1.000.000 g/mol dans une quantité de 0,1 à 5,0 % en poids.

5. Utilisation selon l'une quelconque des revendications 1 à 4, **caractérisée en ce que** le nettoyant contient du tripolyphosphate pentasodique dans une quantité de 5 à 60 % en poids, notamment de 15 à 60 % en poids, mieux de 15 à 50 % en poids, le mieux de 15 à 40 % en poids.

6. Utilisation selon l'une quelconque des revendications 1 à 5, **caractérisée en ce que** le nettoyant pour machine est constitué d'un moule extrudé ou coulé, liquide, pulvérulent ou solide ou d'une tablette pressée avec une épaisseur de couche variable.

7. Utilisation selon l'une quelconque des revendications 1 à 6, **caractérisée en ce que** des systèmes de nettoyage, antitartre et de rinçage se présentent dans des unités séparées dans le nettoyant machine.

8. Utilisation selon l'une quelconque des revendications 1 à 7, **caractérisée en ce que** le nettoyant machine se présente sous la forme d'une tablette à 1 phase, mieux d'une tablette à 2 phases, le mieux d'une tablette à 3 phases.

9. Utilisation selon l'une quelconque des revendications 1 à 8, **caractérisée en ce que** la phase centrale de principe actif de la tablette contient plus de 80 % en poids d'hydroxyde de sodium et/ou de métasilicate de sodium.

10. Utilisation selon l'une quelconque des revendications 1 à 9, **caractérisée en ce qu'**on utilise le nettoyant machine pour nettoyer des lave-vaisselle encrassés, notamment des lave-vaisselle 3 en 1 encrassés.
